# FASCICULE DE BREVET EUROPEEN

(11) **EP 1 789 953 B1**
(45) Date de publication et mention de la délivrance du brevet: **20.01.2010**
(21) Numéro de dépôt: 05798354.6
(22) Date de dépôt: 30.08.2005
(51) Int. Cl.: G10L 13/06

(54) **PROCEDE ET DISPOSITIF DE SELECTION D'UNITES ACOUSTIQUES ET PROCEDE ET DISPOSITIF DE SYNTHESE VOCALE**
VERFAHREN UND VORRICHTUNG FÜR DIE AUSWAHL AKUSTISCHER EINHEITEN UND SPRACHSYNTHESEVORRICHTUNG
METHOD AND DEVICE FOR SELECTING ACOUSTIC UNITS AND A VOICE SYNTHESIS DEVICE

(30) Priorité: 16.09.2004 FR 0409822
(43) Date de publication de la demande: 30.05.2007
(73) Titulaire: FRANCE TELECOM, 75015 Paris (FR)
(72) Inventeur: ROSEC, Olivier, F-22300 LANNION (FR); ROUIBIA, Soufiane, F-22300 LANNION (FR); MOUDENC, Thierry, F-22700 PERROS-GUIREC (FR)
(74) Mandataire: Loisel, Bertrand
(86) Numéro de dépôt international: PCT/FR2005/002166
(87) Numéro de publication internationale: WO 2006/032744

(56) Documents cités:
- GB-A- 2 313 530
- US-A- 5 970 453
- US-A- 6 163 769
- CHRISTOPHE BLOUIN, PAUL C. BAGSHAW & OLIVIER ROSEC: "A method of unit pre-selection for speech synthesis based on acoustic clustering and decision trees" PROCEEDINGS OF INTERNATIONAL CONFERENCE ON ACOUSTICS, SPEECH AND SIGNAL PROCESSING (ICASSP'03), vol. I, 6 avril 2003 (2003-04-06), pages 692-695, XP002327084 HONG KONG, CHINA ISBN: 0-7803-7663-3
- SOUFIANE ROUIBIA , OLIVIER ROSEC AND THIERRY MOUDENC: "Unit Selection for Speech Synthesis Based on Acoustic Criteria" 8TH INTERNATIONAL CONFERENCE, TSD 2005, 12 septembre 2005 (2005-09-12), - 15 septembre 2005 (2005-09-15) pages 281-287, XP002361804 Karlovy Vary, Czech Republic

## Description

La présente invention concerne un procédé de sélection d'unités acoustiques correspondant à des réalisations acoustiques d'unités symboliques. Ces unités acoustiques contiennent des signaux de parole naturelle et comportent chacune une pluralité de paramètres symboliques représentant des caractéristiques acoustiques.

De tels procédés de sélection sont utilisés, par exemple, dans le cadre de la synthèse de parole.

De manière générale, il est possible de décomposer une langue parlée sur une base finie d'unités symboliques de nature phonologique, telles que des phonèmes ou autres, permettant la vocalisation d'un énoncé textuel quelconque.

Chaque unité symbolique peut être associée à un sous-ensemble de segments de parole naturelle, ou unités acoustiques, telles que des phones, des diphones ou autres; représentant des variations de prononciation de l'unité symbolique.

En effet, une approche dite par corpus permet de définir, pour une même unité symbolique, un corpus d'unités acoustiques de taille et de paramètres variables enregistrées dans différents contextes linguistiques et selon différentes variantes prosodiques.

Il se pose alors un problème de sélection de ces unités en fonction du contexte de l'utilisation pour minimiser les discontinuités aux instants de concaténation et limiter le recours à des algorithmes de modification prosodique.

Afin de permettre un traitement automatique de ces unités acoustiques, chacune comporte une pluralité de paramètres symboliques représentant des caractéristiques acoustiques permettant sa représentation sous forme mathématique.

Il existe des procédés de sélection d'unités acoustiques, notamment dans le cadre des procédés de synthèse vocale, qui utilisent un nombre fini de modèles acoustiques contextuels pour modéliser une séquence cible d'unités symboliques et procéder à une sélection.

Un exemple d'un tel procédé de synthèse est décrit notamment dans les documents intitulés « The IBM Trainable Speech Synthesis System » publié par Donovan R.E. and Eide E.M., Proc. ICSLP, Sydney, 1998, « Auto-Automatically Clustering Similar Units for Unit Selection in Speech Synthesis » publié par Black A.W. and Taylor P. Proc. Eurospeech, pp. 601-604, 1997 ou encore les brevets US 5970453 et GB 2313530.

Ce type de procédé requiert généralement une phase préalable d'apprentissage ou de détermination des modèles acoustiques contextuels, comprenant la détermination de modèles probabilistes, par exemple, du type dit modèles de Markov cachés ou HMM, puis leur classification en fonction de leurs paramètres symboliques qui prennent éventuellement en compte leur contexte phonétique. On détermine ainsi des modèles acoustiques contextuels sous la forme de lois mathématiques.

La classification est utilisée afin de réaliser une présélection d'unités acoustiques en fonction de leurs paramètres symboliques.

La sélection finale fait généralement intervenir des fonctions de coût fondées sur un coût attribué à chaque concaténation entre deux unités acoustiques ainsi que sur un coût attribué à l'utilisation de chaque unité.

Toutefois, la détermination et la hiérarchisation de ces coûts, sont faites de manière approximative et nécessitent l'intervention d'un expert humain.

En conséquence, la sélection réalisée n'est pas optimale et on dispose de peu de contrôle sur la qualité du signal synthétisé rendant impossible une évaluation de sa qualité a priori.

Le but de la présente invention est de résoudre ce problème en définissant un procédé performant de sélection d'unités acoustiques utilisant un ensemble fini de modèles acoustiques contextuels.

A cet effet, la présente invention telle que définie par la revendication 1 a pour objet un procédé de sélection d'unités acoustiques correspondant à des réalisations acoustiques d'unités symboliques de nature phonologique, lesdites unités acoustiques contenant chacune un signal de parole naturelle et des paramètres symboliques représentant leurs caractéristiques acoustiques, ledit procédé comportant :
- une étape de détermination d'au moins une séquence cible d'unités symboliques ; et
- une étape de détermination d'une séquence de modèles acoustiques contextuels correspondant à ladite séquence cible,
**caractérisé en ce qu**'il comporte en outre :
- une étape de détermination d'un gabarit acoustique à partir de ladite séquence de modèles acoustiques contextuels ; et
- une étape de sélection d'une séquence d'unités acoustiques en fonction dudit gabarit acoustique appliqué à ladite séquence cible d'unités symboliques.

Grâce à l'utilisation d'un gabarit acoustique, le procédé de l'invention permet de prendre en compte des informations de spectre, d'énergie et de durée au moment de la sélection, permettant ainsi une sélection fiable et de bonne qualité.

Suivant d'autres caractéristiques de l'invention :
- Le procédé comporte une étape préalable de détermination de modèles acoustiques contextuels, mise en oeuvre à partir d'un ensemble donné d'unités acoustiques ;
- ladite étape de détermination de modèles acoustiques contextuels comprend :
   - une sous-étape de détermination, pour chaque unité acoustique, d'un modèle probabiliste issu d'un répertoire fini de modèles comportant chacun un processus aléatoire observable correspondant à la réalisation acoustique d'unités symboliques, et un processus aléatoire non observable possédant des propriétés probabilistes connues dites « propriétés de Markov » ;
   - une sous-étape de classification desdits modèles probabilistes en fonction de leurs paramètres symboliques,
   les processus aléatoires observables et non observables des modèles de chaque classe formant lesdits modèles acoustiques contextuels ;
- ladite étape de détermination des modèles acoustiques contextuels comprend en outre une sous-étape de détermination de modèles probabilistes adaptés au contexte phonétique dont les paramètres sont utilisés au cours de ladite sous-étape de classification ;
- ladite sous-étape de classification comporte une classification par arbres de décision, les paramètres desdits modèles probabilistes étant modifiés par le parcours desdits arbres de décision pour former lesdits modèles acoustiques contextuels ;
- ladite étape de détermination d'au moins une séquence cible d'unités symboliques comprend :
   - une sous-étape d'acquisition d'une représentation symbolique d'un texte ; et
   - une sous-étape de détermination d'au moins une séquence d'unités symboliques à partir de ladite représentation symbolique ;
- ladite étape de détermination d'une séquence de modèles acoustiques contextuels, comprend :
   - une sous-étape de modélisation de ladite séquence cible par sa décomposition sur une base de modèles probabilistes afin de délivrer une séquence de modèles probabilistes correspondant à ladite séquence cible ; et
   - une sous-étape de formation des modèles acoustiques contextuels par modification de paramètre desdits modèles probabilistes pour former ladite séquence de modèles acoustiques contextuels ;
- ladite étape de détermination d'un gabarit acoustique comprend :
   - une sous-étape de détermination de l'importance temporelle de chaque modèle acoustique contextuel ;
   - une sous-étape de détermination, d'une séquence temporelle de modèles; et
   - une sous-étape de détermination d'une séquence de trames acoustiques correspondantes formant ledit gabarit acoustique ;
- ladite sous-étape de détermination de l'importance temporelle de chaque modèle acoustique contextuel comprend la prédiction de sa durée ;
- ladite étape de sélection d'une séquence d'unités acoustiques comprend :
   - une sous-étape de détermination d'une séquence référence d'unités symboliques à partir de ladite séquence cible, chaque unité symbolique de la séquence référence étant associée à un ensemble d'unités acoustiques ; et
   - une sous-étape d'alignement entre les unités acoustiques associées à ladite séquence référence et ledit gabarit acoustique ;
- ladite étape de sélection comprend en outre une sous-étape de segmentation dudit gabarit acoustique en fonction de ladite séquence référence ;
- ladite sous-étape de segmentation comprend une décomposition dudit gabarit acoustique sur une base d'unités temporelles ;
- ledit gabarit étant segmenté chaque segment correspond à une unité symbolique de la séquence référence et ladite sous-étape d'alignement comporte l'alignement de chaque segment du gabarit avec chacune des unités acoustiques associées à l'unité symbolique correspondante issue de la séquence référence ;
- ladite sous-étape d'alignement comprend la détermination d'un alignement optimal tel que déterminé par un algorithme dit "DTW" ;
- ladite étape de sélection comprend en outre une sous-étape de présélection permettant de déterminer, pour chaque unité symbolique de la séquence référence, des unités acoustiques candidates ladite sous-étape d'alignement formant une sous-étape de sélection finale parmi ces unités candidates ;
- lesdits modèles acoustiques contextuels sont des modèles probabilistes à processus observables à valeurs continues et à processus non observables à valeurs discrètes formant les états de ce processus ; et
- lesdits modèles acoustiques contextuels sont des modèles probabilistes à processus non observables à valeurs continues.

L'invention concerne également un procédé de synthèse d'un signal de parole, **caractérisé en ce qu**'il comporte un procédé de sélection tel que décrit précédemment, ladite séquence cible correspondant à un texte à synthétiser et le procédé comportant en outre une étape de synthèse d'une séquence vocale à partir de ladite séquence d'unités acoustiques sélectionnées. Selon d'autres caractéristiques, ladite étape de synthèse comporte :
- une sous-étape de récupération, pour chaque unité acoustique sélectionnée, d'un signal de parole naturelle ;
- une sous-étape de lissage des signaux de parole ; et
- une sous-étape de concaténation des différents signaux de parole naturelle.

Corrélativement, l'invention concerne aussi un dispositif tel que défini dans la revendication 20 de sélection d'unités acoustiques correspondant à des réalisations acoustiques d'unités symboliques de nature phonologique, ce dispositif comportant des moyens adaptés à la mise en oeuvre d'un procédé de sélection tel que défini supra ; ainsi qu'un dispositif de synthèse d'un signal de parole, remarquable en ce qu'il inclut des moyens adaptés à la mise en oeuvre d'un tel procédé de sélection.

La présente invention concerne aussi un programme d'ordinateur sur un support d'informations tel que défini par la revendication 22, ce programme comportant des instructions adaptées à la mise en oeuvre d'un procédé de sélection d'unités acoustiques selon l'invention, lorsque le programme est chargé et exécuté dans un système informatique.

Les avantages de ces dispositifs et programme d'ordinateur sont identiques à ceux mentionnés plus haut en relation avec le procédé de sélection d'unités acoustiques de l'invention.

L'invention sera mieux comprise à la lecture de la description qui va suivre, donnée uniquement à titre d'exemple et faite en se référant aux dessins annexés, sur lesquels :
- la Fig.1 représente un organigramme général d'un procédé de synthèse vocale mettant en oeuvre un procédé de sélection selon l'invention ;
- la Fig.2 représente un organigramme détaillé du procédé de la Fig.1 ; et
- la Fig.3 représente le détail de signaux spécifiques au cours du procédé décrit en référence à la Fig.2.

La figure 1 représente un organigramme général de procédé de l'invention mis en oeuvre dans le cadre d'un procédé de synthèse vocale.

Selon une implémentation préférée, les étapes du procédé de sélection d'unités acoustiques selon l'invention sont déterminées par les instructions d'un programme d'ordinateur utilisé par exemple dans un dispositif de synthèse vocale.

Le procédé selon l'invention est alors mis en oeuvre lorsque le programme précité est chargé dans des moyens informatiques incorporés dans le dispositif en question, et dont le fonctionnement est alors commandé par l'exécution du programme.

On entend ici par "programme d'ordinateur" un ou plusieurs programmes d'ordinateur formant un ensemble (logiciel) dont la finalité est la mise en oeuvre de l'invention lorsqu'il est exécuté par un système informatique approprié.

En conséquence, l'invention a également pour objet un tel programme d'ordinateur, en particulier sous la forme d'un logiciel stocké sur un support d'informations. Un tel support d'informations peut être constitué par n'importe quelle entité ou dispositif capable de stocker un programme selon l'invention.

Par exemple, le support en question peut comporter un moyen de stockage matériel, tel qu'une ROM, par exemple un CD ROM ou une ROM de circuit microélectronique, ou encore un moyen d'enregistrement magnétique, par exemple un disque dur. En variante, le support d'informations peut être un circuit intégré dans lequel le programme est incorporé, le circuit étant adapté pour exécuter ou pour être utilisé dans l'exécution du procédé en question.

D'autre part, le support d'informations peut être aussi un support immatériel transmissible, tel qu'un signal électrique ou optique pouvant être acheminé via un câble électrique ou optique, par radio ou par d'autres moyens. Un programme selon l'invention peut être en particulier téléchargé sur un réseau de type Internet.

D'un point de vue conception, un programme d'ordinateur selon l'invention peut utiliser n'importe quel langage de programmation et être sous la forme de code source, code objet, ou de code intermédiaire entre code source et code objet (par ex., une forme partiellement compilée), ou dans n'importe quelle autre forme souhaitable pour implémenter un procédé selon l'invention.

De retour à la figure 1, le procédé de sélection selon l'invention comporte tout d'abord une étape 2 préalable de détermination de modèles acoustiques contextuels, mise en oeuvre à partir d'un ensemble donné d'unités acoustiques contenues dans une base de données 3.

Cette étape 2 de détermination est également appelée apprentissage et permet de définir des lois mathématiques représentant les unités acoustiques qui contiennent chacune un signal de parole naturelle et des paramètres symboliques représentant leurs caractéristiques acoustiques.

Le procédé comprend suite à l'étape 2 de détermination de modèles acoustiques contextuels, une étape 4 de détermination d'au moins une séquence cible d'unités symboliques de nature phonologique. Dans le mode de réalisation décrit cette séquence cible est unique et correspond à un texte à synthétiser.

Le procédé comporte ensuite une étape 5 de détermination d'une séquence de modèles acoustiques contextuels, tels qu'issus de l'étape 2 préalable, et correspondant à la séquence cible.

Le procédé comporte en outre une étape 6 de détermination d'un gabarit acoustique à partir de ladite séquence de modèles acoustiques contextuels. Ce gabarit correspond aux paramètres de spectre et d'énergie les plus probables étant donné la séquence de modèles acoustiques contextuels déterminée précédemment.

L'étape 6 de détermination d'un gabarit acoustique est suivie d'une étape 7 de sélection d'unités acoustiques en fonction de ce gabarit acoustique appliqué à la séquence cible d'unités symboliques.

Les unités acoustiques sélectionnées sont issues d'un ensemble donné d'unités acoustiques pour la synthèse vocale, formé d'une base de données 8 identique ou différente de la base de données 3.

Enfin, le procédé comporte une étape 9 de synthèse d'un signal vocal à partir des unités acoustiques sélectionnées et de la base de données 8, de manière à reconstituer un signal vocal à partir de chaque signal de parole naturelle contenu dans les unités acoustiques sélectionnées.

Ainsi, le procédé permet, notamment grâce à la détermination et à l'utilisation du gabarit acoustique, d'avoir un contrôle optimum des paramètres acoustiques du signal généré par référence au gabarit.

On va maintenant décrire en détail le procédé de l'invention en référence aux figures 2 et 3.

L'étape 2 de détermination des modèles acoustiques est classique. Elle est mise en oeuvre à partir de la base de données 3 contenant un nombre fini d'unités symboliques de nature phonologique ainsi que les signaux vocaux et transcriptions phonétiques associés. Cet ensemble d'unités symboliques est découpé en ensembles, chacun comprenant toutes les unités acoustiques correspondant aux différentes réalisations d'une même unité symbolique.

L'étape 2 débute par une sous-étape 22 de détermination, pour chaque unité symbolique, d'un modèle probabiliste qui, dans le mode de réalisation décrit, est un modèle de Markov caché à états discrets, couramment désigné HMM (Hidden Markov Model).

Ces modèles comportent trois états et sont définis, pour chaque état, par une loi gaussienne de moyenne µ et de covariance Σ qui modélise la distribution des observations et par des probabilités de maintien dans l'état et de transition vers les autres états du modèle. Les paramètres constituant un modèle HMM sont donc les paramètres de moyenne et de covariance des lois gaussiennes des différents états et la matrice de transition regroupant les différentes probabilités de transition entre les états.

De manière classique, ces modèles probabilistes sont issus d'un alphabet fini de modèles comportant par exemple 36 modèles différents qui décrivent la probabilité de réalisation acoustique d'unités symboliques de nature phonologique.

Par ailleurs, les modèles discrets comportent chacun un processus aléatoire observable correspondant à la réalisation acoustique d'unités symboliques et un processus aléatoire non observable désigné Q et possédant des propriétés probabilistes connues dites « propriétés de Markov » selon lesquelles la réalisation de l'état futur d'un processus aléatoire ne dépend que de l'état présent de ce processus.

Au cours de la sous-étape 22, chaque signal de parole naturelle contenu dans une unité acoustique est analysé de manière asynchrone avec, par exemple, un pas fixe de 5 millisecondes et une fenêtre de 10 millisecondes. Pour chaque fenêtre centrée sur un instant d'analyse t, douze coefficients cepstraux ou coefficients MFCC (Mel Frequency Cepstral Coefficient) et l'énergie ainsi que leurs dérivées premières et secondes, sont obtenus.

On appelle cₜ un vecteur de spectre et d'énergie comprenant les coefficients cepstraux ainsi que les valeurs d'énergie, et oₜ un vecteur comprenant cₜ et ses dérivées premières et secondes. Le vecteur oₜ est appelé vecteur acoustique de l'instant t et comprend les informations de spectre et d'énergie du signal de parole naturelle analysé.

Grâce à cette analyse, chaque unité symbolique ou phonème est associée à un modèle HMM, dit modèle gauche droite à trois états qui modélise la distribution des observations.

L'apprentissage de chacun de ces modèles HMM est réalisé de manière classique à l'aide, par exemple, d'un algorithme dit de Baum-Welch.

En particulier, les propriétés mathématiques connues des modèles de Markov permettent de déterminer la probabilité conditionnelle d'observation de la réalisation acoustique désignée oₜ, étant donné l'état qₜ du processus non observable Q, dite probabilité de modèle, notée Pₘ, et correspondant à : ${P}_{m} = {P}_{ } \left({o}_{t}| {q}_{t}\right)$

Avantageusement, l'étape 2 comporte également une sous-étape 24 de détermination de modèles probabilistes adaptés au contexte phonétique.

Plus précisément, cette sous-étape 24 correspond à l'apprentissage des modèles HMM de type dit triphone.

En effet, le phonème représente en phonologie le découpage des mots en sous unités linguistiques.

Un phone désigne quant à lui une réalisation acoustique d'un phonème. Les réalisations acoustiques des phonèmes sont différentes suivant le contexte d'élocution. Par exemple, en fonction du contexte phonétique, des phénomènes de coarticulation sont observés de manière plus ou moins importante. De même, en fonction du contexte prosodique, des différences de réalisation acoustique peuvent apparaître.

Une méthode classique d'adaptation au contexte phonétique tient compte des contextes gauche et droit, ce qui abouti à la modélisation dite par triphone. Lors de l'apprentissage de modèles HMM, pour chaque triphone présent dans la base, les paramètres des lois gaussiennes relatives à chaque état sont réestimés à partir des représentants de ce triphone.

Les probabilités de transition entre chaque état des modèles restent cependant inchangées.

Lorsque le nombre de représentants d'un triphone dans le corpus acoustique est insuffisant, les paramètres du modèle de ce triphone risquent d'être mal estimés. Il est cependant possible de regrouper les phonèmes des contextes gauche et droit en classes pour obtenir des modèles plus génériques dépendants du contexte.

A titre d'exemple, on distingue différentes catégories de contextes, telles que plosive, fricative, voisée ou non voisée.

L'étape 2 comporte ensuite une sous-étape 26 de classification des modèles probabilistes en fonction de leurs paramètres symboliques afin de regrouper au sein d'une même classe, les modèles présentant des similitudes acoustiques.

Une telle classification peut être obtenue par exemple par la construction d'arbres de décision.

Un arbre de décision est construit pour chaque état de chaque modèle HMM. La construction est réalisée par divisions répétées des segments de parole naturelle des unités acoustiques de l'ensemble concerné, ces divisions étant opérées sur les paramètres symboliques.

A chaque noeud de l'arbre, un critère portant sur les paramètres symbolique est appliqué pour séparer les différentes unités acoustiques correspondant aux réalisations acoustiques d'un même phonème. Par la suite, un calcul de variation de vraisemblance entre le noeud père et le noeud fil est réalisé, ce calcul étant réalisé à partir des paramètres des modèles de triphones déterminés précédemment, afin de prendre en compte le contexte phonétique. Le critère de séparation conduisant à l'augmentation maximale de la vraisemblance est retenu et la séparation est effectivement acceptée si cette augmentation de vraisemblance dépasse un seuil fixé et si le nombre de représentants présents dans chacun des noeuds fils est suffisant.

Cette opération est répétée sur chaque branche jusqu'à ce qu'un critère d'arrêt stoppe la classification donnant lieu à la génération d'une feuille de l'arbre ou une classe.

Chacune des feuilles de l'arbre d'un état du modèle est associée à une unique loi gaussienne de moyenne µ et de covariance Σ, qui caractérise les représentants de cette feuille et qui forme des paramètres de cet état, pour un modèle acoustique contextuel.

Un modèle acoustique contextuel peut donc être défini pour chaque modèle HMM, par le parcours, pour chaque état du modèle HMM de l'arbre de décision associé afin d'attribuer une classe à cet état et de modifier les paramètres de moyenne et de covariance de sa loi gaussienne pour une adaptation au contexte. Les différentes unités symboliques correspondant aux différentes réalisations d'un même phonème sont donc représentées par un même modèle HMM et par des modèles acoustiques contextuels différents.

Ainsi, pour chaque phonème caractérisé par un ensemble de paramètre symboliques, un modèle acoustique contextuel est défini comme étant un modèle HMM dont le processus non observable a pour matrice de transition celle du modèle du phonème issu de l'étape 22 et dans lequel, pour chaque état, la moyenne et la matrice de covariance du processus observable sont les moyenne et matrice de covariance de la classe obtenue par le parcours de l'arbre de décision correspondant à cet état de ce phonème.

Une fois que les modèles acoustiques contextuels ont été déterminés, l'étape 4 de détermination d'une séquence cible d'unités symboliques est réalisée.

Cette étape 4 comporte tout d'abord une sous-étape 42 d'acquisition d'une représentation symbolique d'un texte donné à synthétiser, telle qu'une représentation graphémique ou orthographique.

Par exemple, cette représentation graphémique est un texte rédigé à l'aide de l'alphabet latin désigné par la référence TXT sur la figure 3.

Le procédé comporte ensuite une sous-étape 44 de détermination d'une séquence d'unités symboliques de nature phonologique à partir de la représentation graphémique.

Cette séquence d'unités symboliques repérée par la référence UP sur la figure 3 est, par exemple, composée de phonèmes extraits d'un alphabet phonétique.

Cette sous-étape 44 est réalisée automatiquement aux moyens de techniques classiques de l'état de l'art telles que la phonétisation ou autre.

Notamment, cette sous-étape 44 met en oeuvre un système de phonétisation automatique utilisant des bases de données et permettant de décomposer n'importe quel texte sur un alphabet symbolique fini.

Ensuite, le procédé comporte l'étape 5 de détermination d'une séquence de modèles acoustiques contextuels correspondant à la séquence cible. Cette étape comporte tout d'abord une sous-étape 52 de modélisation de la séquence cible par sa décomposition sur une base de modèles probabilistes et plus précisément sur la base de modèles probabilistes de Markov cachés désignés HMM, déterminés au cours de l'étape 2.

La séquence de modèles probabilistes ainsi obtenue est référencée H₁^{M} et comporte les modèles H₁ à H_{M} sélectionnés parmi les 36 modèles de l'alphabet fini et correspond à la séquence cible UP.

Le procédé comporte ensuite une sous-étape 54 de formation de modèles acoustiques contextuels par modification de paramètres des modèles de la séquence des modèles H₁^{M} pour former une séquence A₁^{M} de modèles acoustiques contextuels. Cette formation est réalisée en parcourant, pour chaque état de chaque modèle de la séquence H₁^{M}, les arbres de décision. Chaque état de chaque modèle est modifié et prend les valeurs de moyenne et de covariance de la feuille dont les paramètres symboliques correspondent à ceux de la cible.

La séquence A₁^{M} de modèles acoustiques contextuels est donc une séquence de modèles de Markov cachés, dont les paramètres de moyenne et de covariance ont été adaptés au contexte phonétique.

Le procédé comporte ensuite l'étape 6 de détermination d'un gabarit acoustique. Cette étape 6 comprend une sous-étape 62 de détermination de l'importance temporelle de chaque modèle acoustique contextuel, par l'attribution, pour chaque modèle acoustique contextuel, d'un nombre d'unités temporelles correspondant, une sous-étape 64 de détermination d'une séquence temporelle de modèles et une sous-étape 66 de détermination d'une séquence de trames acoustiques correspondante formant le gabarit acoustique.

Plus particulièrement, la sous-étape 62 de détermination de l'importance temporelle de chaque modèle acoustique contextuel, comprend la prédiction de la durée de chaque état des modèles acoustiques contextuels. Cette sous-étape 62 reçoit en entrée la séquence A₁^{M} de modèles acoustiques, comprenant des informations de moyenne, de covariance, et de densité de gaussienne pour chaque état et des matrices de transition, ainsi qu'une valeur de durée pour chaque état de modèle.

Ainsi, pour chaque modèle acoustique contextuel, il est possible de prendre la durée moyenne de chacun des états du modèle.

En variante, une durée moyenne est définie pour chaque classe et la classification d'un état dans une classe entraîne l'attribution à cet état de cette durée moyenne.

Avantageusement, un modèle de prédiction de durée tel qu'il en existe dans l'état de l'art notamment pour attribuer à chaque phonème une valeur désirée, est utilisé pour assigner une durée aux différents états de la séquence A₁^{M} de modèles acoustiques contextuels.

A partir de chaque consigne de durée phonémique d, il convient de déterminer des durées pour chaque état d'un phonème. Pour cela, il est nécessaire de calculer pour chaque modèle acoustique contextuel λ, la durée relative de chaque état i, cette durée est notée ${α}_{i}^{λ} ,$ et est donnée par la relation suivante : ${α}_{i}^{λ} = \frac{{\overline{d}}_{i}^{λ}}{{\sum }_{i = 1}^{{J}_{i}} {\overline{d}}_{i}^{λ}}$ avec ${\overline{d}}_{i}^{λ} = \frac{1}{1 - {a}_{ii}^{λ}} ,$
où ${a}_{ii}^{λ}$ est la probabilité a *priori* de rester dans l'état i, ${\overline{d}}_{i}^{λ}$ est la durée moyenne de l'état i du modèle λ, et Jᵢ est le nombre d'états du modèle λ. La durée de l'état i du modèle λ considéré est alors ${d}_{i}^{λ} = {α}_{i}^{λ} ⁢ d .$

Connaissant cette valeur ${d}_{i}^{λ} ,$ il est alors possible de déterminer le nombre de trames de l'état i pour le modèle acoustique contextuel λ considéré, ce qui correspond à son importance temporelle. Le nombre total de trames à synthétiser est obtenu directement par la connaissance de l'importance temporelle de chaque modèle.

Ayant déterminé une séquence de modèles acoustiques et l'importance temporelle relative de chaque modèle, il est possible de générer une séquence temporelle de modèles au cours de la sous-étape 64. Soient N le nombre total de trames à synthétiser, on détermine Λ = [λ₁,λ₂,...,λ*_{N}*] la séquence des modèles acoustiques contextuels et *Q* = [*q*₁,*q*₂,..., *q_{N}*], la séquence d'états correspondante.

La séquence A est une séquence temporelle de modèles, formée des modèles acoustiques contextuels de la séquence A₁^{M}, chacun dupliqué plusieurs fois en fonction de son importance temporelle comme cela est représenté sur la figure 3.

La détermination du gabarit requiert est réalisée lors de la sous-étape 66 par la détermination de la séquence d'observations $O = {\left[{o}_{1}^{T}, {o}_{2}^{T}, …, {o}_{N}^{T}\right]}^{T}$ maximisant *P*[*O*|*Q*, Λ]. T correspond dans ces équations à l'opérateur de transposition.

Comme indiqué précédemment, le vecteur d'observation oₜ de la trame t est constitué d'une partie statique *cₜ* = [*cₜ* (1), *cₜ* (2),...*cₜ*(*P*)]*^{T}*, P étant le nombre de coefficients MFCC, et d'une partie dynamique Δ*cₜ*,Δ²*cₜ* constituée de la dérivée première et de la dérivée seconde des coefficients MFCC, d'où ${o}_{t} = {\left[{c}_{t}^{T},Δ⁢{c}_{t}^{T},{Δ}^{2}⁢{c}_{t}^{T}\right]}^{T}$ avec $Δ ⁢ {c}_{t} = {\sum }_{i = - {L}^{\left(1\right)}}^{{L}^{\left(1\right)}} {w}^{\left(1\right)} \left(i\right) ⁢ {c}_{t + i}$ et ${Δ}^{2} ⁢ {c}_{t} = {\sum }_{i = - {L}^{\left(2\right)}}^{{L}^{\left(2\right)}} {w}^{\left(2\right)} \left(i\right) ⁢ {c}_{t + i} .$

Ainsi, la séquence d'observations oₜ est complètement définie par sa partie statique cₜ formée du vecteur de spectre et d'énergie, la partie dynamique étant directement déduite de celle-ci.

La séquence d'observation s'écrit aussi sous forme matricielle de la façon suivante : $O = W . C ,$ avec $C = {\left[{c}_{1},{c}_{2},…{c}_{N}\right]}^{T} ,$ $W = {\left[{w}_{1}, {w}_{2}, …, {w}_{N}\right]}^{T} ,$ ${w}_{t} = ⌊ {w}_{t}^{\left(0\right)} , {w}_{t}^{\left(1\right)} , {w}_{t}^{\left(2\right)} ⌋$ et ${w}_{t}^{\left(n\right)} = {\left[{0}_{P \times P},…,{0}_{P \times P},{w}^{\left(n\right)}⁢\left(-{L}^{\left(n\right)}\right)⁢{I}_{P \times P},…,{w}^{\left(n\right)}\left(0\right)⁢{I}_{P \times P},…,{w}^{\left(n\right)}\left({L}^{\left(n\right)}\right)⁢{I}_{P \times P},{0}_{P \times P},…,{0}_{P \times P}\right]}^{T} , n = 0 , 1 , 2.$ Maximiser *P*[*O*|*Q*, Λ] par rapport à *O* revient à résoudre $\frac{\partial log P \left(O| Q , Λ\right)}{\partial C} = 0 ,$ avec $log P \left(O| Q , Λ\right) = - \frac{1}{2} ⁢ {O}^{T} ⁢ {U}^{- 1} ⁢ O + {O}^{T} ⁢ {U}^{- 1} ⁢ M + K ,$ ${U}^{- 1} = diag ⁢ \left[{U}_{{q}_{1}}^{- 1}, {U}_{{q}_{2}}^{- 1}, …, {U}_{{q}_{N}}^{- 1}\right] ,$ et $M = {\left[{μ}_{{q}_{1}}^{T}, {μ}_{{q}_{2}}^{T}, …, {μ}_{{q}_{N}}^{T}\right]}^{T}$ où µ*_{qₜ}* est le vecteur des moyennes et *U_{qₜ}* est la matrice de covariance de l'état *qₜ*, K étant une constante indépendante du vecteur d'observation *O*. L'équation (11) devient : $RC = r$ avec $R = {W}^{T} ⁢ {U}^{- 1} ⁢ W$ et $r = {W}^{T} ⁢ {U}^{- 1} ⁢ {M}^{T}$

Comme R est une matrice de (*NP* × *NP*) éléments, la résolution directe de l'équation RC = r nécessite (*N*³*P*³)opérations. Alternativement, pour réduire la complexité de l'algorithme, une procédure itérative de lissage connue peut être employée au cours de la sous-étape 66.

La résolution de ces équations permet donc d'obtenir le gabarit acoustique note C, formé de trames ou vecteurs comprenant des informations de spectre et d'énergie.

Le gabarit acoustique correspond donc à la séquence de vecteurs de spectre et d'énergie la plus probable étant donné la séquence de modèles acoustiques contextuels.

Le procédé se rend ensuite à l'étape 7 de sélection d'une séquence d'unités acoustiques.

L'étape 7 débute par une sous-étape 72 de détermination d'une séquence référence d'unités symboliques, notée U. Cette séquence référence U est formée à partir de la séquence cible UP et est constituée d'unités symboliques utilisées pour la synthèse, lesquelles peuvent être différentes de celles formant la séquence cible UP. Par exemple, la séquence référence U est formée de phonèmes, de diphonèmes ou autres.

Dans le cas où les unités symboliques utilisées pour la synthèse sont les mêmes que celles utilisées pour définir la séquence cible UP, cette séquence est identique à la séquence référence U, de sorte que la sous-étape 72 n'est pas réalisée.

Chaque unité symbolique de la séquence référence U est associée à un ensemble fini d'unités acoustiques correspondant à différentes réalisations acoustiques.

Ensuite, dans le mode de réalisation décrit, le procédé comprend une sous-étape 74 de segmentation du gabarit acoustique en fonction de la séquence référence U.

En effet, pour pouvoir utiliser le gabarit acoustique, il est préférable d'opérer une segmentation de ce gabarit en fonction du type d'unités acoustiques à sélectionner.

II est à noter d'ailleurs que le procédé de l'invention est applicable à tout type d'unités acoustiques, la sous-étape 74 de segmentation permettant d'adapter le gabarit acoustique aux différents types d'unités.

Cette segmentation est une décomposition du gabarit acoustique sur une base d'unités temporelles correspondant aux types d'unités acoustiques utilisées. Ainsi, cette segmentation correspond au regroupement des trames du gabarit acoustique C par segments d'une durée proche de celle des unités de la séquence de référence U, qui correspondent aux unités acoustiques utilisées pour la synthèse. Ces segments sont notés sᵢ sur la figure 3.

Avantageusement, l'étape de sélection 7 comporte une sous-étape de présélection 76 permettant de définir, pour chaque unité symbolique Uᵢ de la séquence référence U un sous-ensemble Eᵢ d'unités acoustiques candidates, comme représenté sur la figure 3.

Cette présélection est réalisée de manière classique, par exemple en fonction des paramètres symboliques des unités acoustiques.

Le procédé comprend en outre une sous-étape 78 d'alignement du gabarit acoustique avec chaque séquence d'unités acoustiques possible à partir des unités candidates présélectionnées pour effectuer la sélection finale.

Plus précisément, les paramètres de chaque unité acoustique candidates sont comparés aux segments du gabarit correspondant par le biais d'un algorithme d'alignement, tel que par exemple un algorithme dit DTW (Dynamic Time Warping).

Cet algorithme DTW effectue un alignement de chaque unité acoustique avec le segment de gabarit correspondant pour calculer une distance globale entre ces derniers, égale à la somme des distances locales sur le chemin d'alignement, divisée par le nombre de trames du segment le plus court. La distance globale ainsi définie permet de déterminer une distance relative de durée entre les signaux comparés.

Dans le mode de réalisation décrit, la distance locale utilisée est la distance euclidienne entre les vecteurs de spectre et d'énergie comprenant les coefficients MFCC et les informations d'énergie.

Ainsi, le procédé de l'invention permet d'obtenir une séquence d'unités acoustiques sélectionnées de manière optimale, grâce à l'utilisation du gabarit acoustique.

Enfin, dans le cadre d'un procédé de synthèse, l'étape 7 de sélection est suivie d'une étape 9 de synthèse, qui comporte une sous-étape 92 de récupération, pour chaque unité acoustique sélectionnée, d'un signal de parole naturelle dans la base de données 8, une sous-étape 94 de lissage des signaux et une sous-étape 96 de concaténation de différents signaux de parole naturelle afin de délivrer le signal synthétisé final.

En variante, lorsque des consignes prosodiques de fréquence fondamentale de durée et d'énergie sont fournies, un algorithme de modification prosodique tel que par exemple un algorithme connu sous le nom de TD-PSOLA est utilisé au cours du module de synthèse lors d'une sous-étape de modification prosodique.

Enfin, dans l'exemple décrit, les modèles de Markov cachés sont des modèles dont les processus non observables sont à valeurs discrètes.

Cependant, le procédé peut également être réalisé avec des modèles dont les processus non observables sont à valeurs continues.

Il est également possible d'utiliser pour chaque représentation graphémique, plusieurs séquences d'unités symboliques, la prise en compte de plusieurs séquences symboliques étant connue de l'état de la technique.

En général, cette technique repose sur l'utilisation de modèles de langage destinés à pondérer les différentes hypothèses par leur probabilité d'apparition dans l'univers symbolique.

Par ailleurs, les paramètres spectraux MFCC utilisés dans l'exemple décrit peuvent être remplacés par d'autres types de paramètres, tels que des paramètres dits LSF (Linear Spectral Frequencies), des paramètres LPC (Linear Prediction Coefficients) ou encore des paramètres reliés aux formants.

Le procédé peut également utiliser d'autres informations caractéristiques des signaux vocaux, telles que des informations de fréquence fondamentale ou de qualité vocale, notamment lors des étapes de détermination des modèles acoustiques contextuels, de détermination du gabarit et de sélection.

## Revendications

1. Procédé de sélection d'unités acoustiques correspondant à des réalisations acoustiques d'unités symboliques de nature phonologique, lesdites unités acoustiques contenant chacune un signal de parole naturelle et des paramètres symboliques représentant leurs caractéristiques acoustiques, ledit procédé comportant :
- une étape (4) de détermination d'au moins une séquence cible (UP) d'unités symboliques en fonction d'un texte à synthétiser; et
- une étape (5) de détermination d'une séquence (Λ₁^{M}) de modèles acoustiques contextuels correspondant à ladite séquence cible (UP),
**caractérisé en ce qu'**il comporte en outre :
- une étape (6) de détermination d'un gabarit acoustique (C) à partir de ladite séquence (Λ₁^{M}) de modèles acoustiques contextuels, le gabarit correspondant à une séquence de vecteurs de spectre et d'énergie la plus probable étant donné la séquence de modèles acoustiques contextuels ; et
- une étape (7) de sélection d'une séquence d'unités acoustiques en fonction dudit gabarit acoustique appliqué à ladite séquence cible (UP) d'unités symboliques.

2. Procédé selon la revendication 1, **caractérisé en ce que** le procédé comporte une étape (2) préalable de détermination de modèles acoustiques contextuels, mise en oeuvre à partir d'un ensemble donné d'unités acoustiques.

3. Procédé selon la revendication 2, **caractérisé en ce que** ladite étape (2) de détermination de modèles acoustiques contextuels comprend :
- une sous-étape (22) de détermination, pour chaque unité acoustique, d'un modèle probabiliste issu d'un répertoire fini de modèles comportant chacun un processus aléatoire observable correspondant à la réalisation acoustique d'unités symboliques, et un processus aléatoire non observable possédant des propriétés probabilistes connues dites « propriétés de Markov » ;
- une sous-étape (26) de classification desdits modèles probabilistes en fonction de leurs paramètres symboliques,
les processus aléatoires observables et non observables des modèles de chaque classe formant lesdits modèles acoustiques contextuels.

4. Procédé selon la revendication 3, **caractérisé en ce que** ladite étape (2) de détermination des modèles acoustiques contextuels comprend en outre une sous-étape (24) de détermination de modèles probabilistes adaptés au contexte phonétique dont les paramètres sont utilisés au cours de ladite sous-étape (26) de classification.

5. Procédé selon l'une quelconque des revendications 3 à 4, **caractérisé en ce que** ladite sous-étape (26) de classification comporte une classification par arbres de décision, les paramètres desdits modèles probabilistes étant modifiés par le parcours desdits arbres de décision pour former lesdits modèles acoustiques contextuels.

6. Procédé selon l'une quelconque des revendications 1 à 5, **caractérisé en ce que** ladite étape (4) de détermination d'au moins une séquence cible (UP) d'unités symboliques comprend :
- une sous-étape (42) d'acquisition d'une représentation symbolique d'un texte ; et
- une sous-étape (44) de détermination d'au moins une séquence (UP) d'unités symboliques à partir de ladite représentation symbolique.

7. Procédé selon l'une quelconque des revendications 1 à 6, **caractérisé en ce que** ladite étape (5) de détermination d'une séquence (Λ₁^{M}) de modèles acoustiques contextuels, comprend :
- une sous-étape (52) de modélisation de ladite séquence cible (UP) par sa décomposition sur une base de modèles probabilistes afin de délivrer une séquence (H₁^{M}) de modèles probabiliste correspondant à ladite séquence cible (UP); et
- une sous-étape (54) de formation des modèles acoustiques contextuels par modification de paramètre desdits modèles probabilistes pour former ladite séquence (Λ₁^{M}) de modèles acoustiques contextuels.

8. Procédé selon l'une quelconque des revendications 1 à 7, **caractérisé en ce que** ladite étape (6) de détermination d'un gabarit acoustique (C) comprend :
- une sous-étape (62) de détermination de l'importance temporelle de chaque modèle acoustique contextuel ;
- une sous-étape (64) de détermination, d'une séquence (Λ) temporelle de modèles; et
- une sous-étape (66) de détermination d'une séquence de trames acoustiques correspondantes formant ledit gabarit acoustique (C).

9. Procédé selon la revendication 8, **caractérisé en ce que** ladite sous-étape (62) de détermination de l'importance temporelle de chaque modèle acoustique contextuel comprend la prédiction de sa durée.

10. Procédé selon l'une quelconque des revendications 1 à 9, **caractérisé en ce que** ladite étape (7) de sélection d'une séquence d'unités acoustiques comprend :
- une sous-étape (72) de détermination d'une séquence référence (U) d'unités symboliques à partir de ladite séquence cible (UP), chaque unité symbolique de la séquence référence (U) étant associée à un ensemble d'unités acoustiques : et
- une sous-étape (78) d'alignement entre les unités acoustiques associées à ladite séquence référence (U) et ledit gabarit acoustique (C).

11. Procédé selon l'une quelconque des revendications 1 à 10, **caractérisé en ce que** ladite étape (7) de sélection comprend en outre une sous-étape (74) de segmentation dudit gabarit acoustique (C) en fonction de ladite séquence référence (U).

12. Procédé selon la revendication 11, **caractérisé en ce que** ladite sous-étape (74) de segmentation comprend une décomposition dudit gabarit acoustique (C) sur une base d'unités temporelles.

13. Procédé selon les revendications 10 et 11 prises ensembles,
**caractérisé en ce que** ledit gabarit étant segmenté chaque segment correspond à une unité symbolique de la séquence référence (U) et ladite sous-étape (78) d'alignement comporte l'alignement de chaque segment du gabarit (C) avec chacune des unités acoustiques associées à l'unité symbolique correspondante issue de la séquence référence (U).

14. Procédé selon l'une quelconque des revendications 10 à 13,
**caractérisé en ce que** ladite sous-étape (78) d'alignement comprend la détermination d'un alignement optimal tel que déterminé par un algorithme dit "DTW".

15. Procédé selon l'une quelconque des revendications 10 à 14,
**caractérisé en ce que** ladite étape (7) de sélection comprend en outre une sous-étape (76) de présélection permettant de déterminer, pour chaque unité symbolique de la séquence référence (U), des unités acoustiques candidates ladite sous-étape (78) d'alignement formant une sous-étape de sélection finale parmi ces unités candidates.

16. Procédé selon l'une quelconque des revendications 1 à 15, **caractérisé en ce que** lesdits modèles acoustiques contextuels sont des modèles probabilistes à processus observables à valeurs continues et à processus non observables à valeurs discrètes formant les états de ce processus.

17. Procédé selon l'une quelconque des revendications 1 à 15, **caractérisé en ce que** lesdits modèles acoustiques contextuels sont des modèles probabilistes à processus non observables à valeurs continues.

18. Procédé de synthèse d'un signal de parole, **caractérisé en ce qu'**il comporte un procédé de sélection selon l'une quelconque des revendications 1 à 17, ladite séquence cible correspondant à un texte à synthétiser et le procédé comportant en outre une étape (9) de synthèse d'une séquence vocale à partir de ladite séquence d'unités acoustiques sélectionnées.

19. Procédé selon la revendication 18, **caractérisé en ce que** ladite étape de synthèse comporte :
- une sous-étape (92) de récupération, pour chaque unité acoustique sélectionnée, d'un signal de parole naturelle ;
- une sous-étape (94) de lissage des signaux de parole ; et
- une sous-étape (96) de concaténation des différents signaux de parole naturelle.

20. Dispositif de sélection d'unités acoustiques correspondant à des réalisations acoustiques d'unités symboliques de nature phonologique, **caractérisé en ce qu'**il comporte des moyens adaptés à la mise en oeuvre d'un procédé de sélection selon l'une quelconque des revendications 1 à 17.

21. Dispositif de synthèse d'un signal de parole, **caractérisé en ce qu'**il inclut des moyens adaptés à la mise en oeuvre d'un procédé de sélection selon l'une quelconque des revendications 1 à 17.

22. Programme d'ordinateur sur un support d'informations, **caractérisé en ce qu'**il comporte des instructions adaptées à la mise en oeuvre d'un procédé de sélection selon l'une quelconque des revendications 1 à 17, lorsque le programme est chargé et exécuté dans un système informatique.

## Claims

1. Method for selecting acoustic units corresponding to acoustic productions of symbolic units of a phonological nature, said acoustic units each containing a natural speech signal and symbolic parameters representing their acoustic characteristics, said method comprising:
- a step (4) of determining at least one target sequence (UP) of symbolic units as a function of a text to be synthesized; and
- a step (5) of determining a sequence (Λ₁^{M}) of contextual acoustic models corresponding to said target sequence (UP),
**characterized in that** it also comprises:
- a step (6) of determining an acoustic template (C) based on said sequence (Λ₁^{M}) of contextual acoustic models, the template corresponding to a sequence of vectors of spectrum and of the most probable energy considering the sequence of contextual acoustic models; and
- a step (7) of selecting a sequence of acoustic units as a function of said acoustic template applied to said target sequence (UP) of symbolic units.

2. Method according to Claim 1, **characterized in that** the method comprises a previous step (2) of determining contextual acoustic models, implemented from a given set of acoustic units.

3. Method according to Claim 2, **characterized in that** said step (2) of determining contextual acoustic models comprises:
- a sub-step (22) of determining, for each acoustic unit, a probabilistic model originating from a finite list of models each comprising an observable random process corresponding to the acoustic production of symbolic units, and a non-observable random process having known probabilistic properties called "Markov properties";
- a sub-step (26) of classifying said probabilistic models as a function of their symbolic parameters,
the observable and non-observable random processes of the models of each class forming said contextual acoustic models.

4. Method according to Claim 3, **characterized in that** said step (2) of determining contextual acoustic models also comprises a sub-step (24) of determining probabilistic models adapted to the phonetic context, the parameters of which are used during said classification sub-step (26).

5. Method according to either one of Claims 3 and 4,
**characterized in that** said classification sub-step (26) comprises a classification by decision trees, the parameters of said probabilistic models being modified by running through said decision trees in order to form said contextual acoustic models.

6. Method according to any one of Claims 1 to 5,
**characterized in that** said step (4) of determining at least one target sequence (UP) of symbolic units comprises:
- a sub-step (42) of acquiring a symbolic representation of a text; and
- a sub-step (44) of determining at least one sequence (UP) of symbolic units based on said symbolic representation.

7. Method according to any one of Claims 1 to 6,
**characterized in that** said step (5) of determining a sequence (Λ₁^{M}) of contextual acoustic models comprises:
- a sub-step (52) of modelling said target sequence (UP) by its breakdown on a basis of probabilistic models in order to deliver a sequence (H₁^{M}) of probabilistic models corresponding to said target sequence (UP); and
- a sub-step (54) of forming contextual acoustic models by modifying parameter of said probabilistic models in order to form said sequence (Λ₁^{M}) of contextual acoustic models.

8. Method according to any one of Claims 1 to 7,
**characterized in that** said step (6) of determining an acoustic template (C) comprises:
- a sub-step (62) of determining the temporal importance of each contextual acoustic model;
- a sub-step (64) of determining a temporal sequence (A) of models; and
- a sub-step (66) of determining a sequence of corresponding acoustic frames forming said acoustic template (C).

9. Method according to Claim 8, **characterized in that** said sub-step (62) of determining the temporal importance of each contextual acoustic model comprises the prediction of its duration.

10. Method according to any one of Claims 1 to 9,
**characterized in that** said step (7) of selecting a sequence of acoustic units comprises:
- a sub-step (72) of determining a reference sequence (U) of symbolic units based on said target sequence (UP), each symbolic unit of the reference sequence (U) being associated with a set of acoustic units; and
- a sub-step (78) of alignment between the acoustic units associated with said reference sequence (U) and said acoustic template (C).

11. Method according to any one of Claims 1 to 10,
**characterized in that** said selection step (7) also comprises a sub-step (74) of segmenting said acoustic template (C) as a function of said reference sequence (U).

12. Method according to Claim 11, **characterized in that** said segmentation sub-step (74) comprises a breakdown of said acoustic template (C) on a basis of temporal units.

13. Method according to Claims 10 and 11 taken together, **characterized in that**, said template being segmented, each segment corresponds to a symbolic unit of the reference sequence (U) and said alignment sub-step (78) comprises the alignment of each segment of the template (C) with each of the acoustic units associated with the corresponding symbolic unit originating from the reference sequence (U).

14. Method according to any one of Claims 10 to 13,
**characterized in that** said alignment sub-step (78) comprises the determination of an optimal alignment as determined by a "DTW" algorithm.

15. Method according to any one of Claims 10 to 14,
**characterized in that** said selection step (7) also comprises a preselection sub-step (76) for determining, for each symbolic unit of the reference sequence (U), candidate acoustic units, said alignment sub-step (78) forming a final selection sub-step amongst these candidate units.

16. Method according to any one of Claims 1 to 15,
**characterized in that** said contextual acoustic models are probabilistic models with observable processes with continuous values and with non-observable processes with discrete values forming the states of this process.

17. Method according to any one of Claims 1 to 15,
**characterized in that** said contextual acoustic models are probabilistic models with non-observable processes with continuous values.

18. Method for synthesizing a speech signal,
**characterized in that** it comprises a selection method according to any one of Claims 1 to 17, said target sequence corresponding to a text to be synthesized and the method also comprising a step (9) of synthesizing a voice sequence based on said sequence of selected acoustic units.

19. Method according to Claim 18, **characterized in that** said synthesizing step comprises:
- a sub-step (92) of retrieving, for each selected acoustic unit, a natural speech signal;
- a sub-step (94) of smoothing the speech signals; and
- a sub-step (96) of concatenating the various natural speech signals.

20. Device for selecting acoustic units corresponding to acoustic productions of symbolic units of a phonological nature, **characterized in that** it comprises means adapted to the application of a selection method according to any one of Claims 1 to 17.

21. Device for synthesizing a speech signal,
**characterized in that** it includes means adapted to the application of a selection method according to any one of Claims 1 to 17.

22. Computer program on a data medium, **characterized in that** it comprises instructions adapted to implement a selection method according to any one of Claims 1 to 17, when the program is loaded into and executed in a computer system.

## Patentansprüche

1. Verfahren zur Auswahl akustischer Einheiten, die akustischen Realisierungen symbolischer Einheiten von phonologischer Beschaffenheit entsprechen,
wobei die akustischen Einheiten je ein natürliches Sprachsignal und symbolische Parameter enthalten, die ihre akustischen Eigenschaften darstellen,
wobei das Verfahren aufweist:
- einen Schritt (4) der Bestimmung mindestens einer Zielsequenz (UP) symbolischer Einheiten in Abhängigkeit von einem zu synthetisierenden Text; und
- einen Schritt (5) der Bestimmung einer Sequenz (Λ₁^{M}) kontextueller akustischer Modelle, die der Zielsequenz (UP) entsprechen,
**dadurch gekennzeichnet, dass** es außerdem aufweist:
- einen Schritt (6) der Bestimmung einer akustischen Schablone (C) ausgehend von der Sequenz (Λ₁^{M}) kontextueller akustischer Modelle,
wobei die Schablone einer wahrscheinlichsten Sequenz von Spektrums- und Energievektoren in Anbetracht der gegebenen Sequenz kontextueller akustischer Modelle entspricht; und
- einen Schritt (7) der Auswahl einer Sequenz akustischer Einheiten in Abhängigkeit von der an die Zielsequenz (UP) symbolischer Einheiten angewendeten akustischen Schablone.

2. Verfahren nach Anspruch 1, **dadurch gekennzeichnet, dass** das Verfahren einen vorhergehenden Schritt (2) der Bestimmung kontextueller akustischer Modelle aufweist, der ausgehend von einer gegebenen Gruppe von akustischen Einheiten durchgeführt wird.

3. Verfahren nach Anspruch 2, **dadurch gekennzeichnet, dass** der Schritt (2) der Bestimmung kontextueller akustischer Modelle enthält:
- einen Teilschritt (22) der Bestimmung, für jede akustische Einheit, eines probabilistischen Modells, das von einem endlichen Register von Modellen stammt, die jedes einen beobachtbaren Zufallsprozess, der der akustischen Realisierung von symbolischen Einheiten entspricht, und einen nicht-beobachtbaren Zufallsprozess aufweisen, der bekannte probabilistische Eigenschaften besitzt, die "Markov-Eigenschaften" genannt werden;
- einen Teilschritt (26) der Klassifizierung der probabilistischen Modelle in Abhängigkeit von ihren symbolischen Parametern,
wobei die beobachtbaren und nicht-beobachtbaren Zufallsprozesse der Modelle jeder Klasse die kontextuellen akustischen Modelle bilden.

4. Verfahren nach Anspruch 3, **dadurch gekennzeichnet, dass** der Schritt (2) der Bestimmung der kontextuellen akustischen Modelle außerdem einen Teilschritt (24) der Bestimmung probabilistischer Modelle enthält, die an den phonetischen Kontext angepasst sind, dessen Parameter während des Teilschritts (26) der Klassifizierung verwendet werden.

5. Verfahren nach einem der Ansprüche 3 bis 4,
**dadurch gekennzeichnet, dass** der Teilschritt (26) der Klassifizierung eine Klassifizierung in Entscheidungsbäumen aufweist, wobei die Parameter der probabilistischen Modelle durch den Durchlauf der Entscheidungsbäume verändert werden, um die kontextuellen akustischen Modelle zu bilden.

6. Verfahren nach einem der Ansprüche 1 bis 5,
**dadurch gekennzeichnet, dass** der Schritt (4) der Bestimmung mindestens einer Zielsequenz (UP) symbolischer Einheiten enthält:
- einen Teilschritt (42) der Erfassung einer symbolischen Darstellung eines Texts, und
- einen Teilschritt (44) der Bestimmung mindestens einer Sequenz (UP) symbolischer Einheiten ausgehend von der symbolischen Darstellung.

7. Verfahren nach einem der Ansprüche 1 bis 6,
**dadurch gekennzeichnet, dass** der Schritt (5) der Bestimmung einer Sequenz (Λ₁^{M}) kontextueller akustischer Modelle aufweist:
- einen Teilschritt (52) der Modellierung der Zielsequenz (UP) durch ihre Zerlegung auf eine Basis probabilistischer Modelle, um eine Sequenz (H₁^{M}) probabilistischer Modelle zu liefern, die der Zielsequenz (UP) entsprechen; und
- einen Teilschritt (54) der Bildung der kontextuellen akustischen Modelle durch Parameteränderung der probabilistischen Modelle, um die Sequenz (Λ₁^{M}) kontextueller akustischer Modelle zu bilden.

8. Verfahren nach einem der Ansprüche 1 bis 7,
**dadurch gekennzeichnet, dass** der Schritt (6) der Bestimmung einer akustischen Schablone (C) enthält:
- einen Teilschritt (62) der Bestimmung der zeitlichen Größe jedes kontextuellen akustischen Modells;
- einen Teilschritt (64) der Bestimmung einer zeitlichen Sequenz (A) von Modellen; und
- einen Teilschritt (66) der Bestimmung einer Sequenz entsprechender akustischer Rahmen, die die akustische Schablone (C) bilden.

9. Verfahren nach Anspruch 8, **dadurch gekennzeichnet, dass** der Teilschritt (62) der Bestimmung der zeitlichen Größe jedes kontextuellen akustischen Modells die Vorhersage seiner Dauer enthält.

10. Verfahren nach einem der Ansprüche 1 bis 9,
**dadurch gekennzeichnet, dass** der Schritt (7) der Auswahl einer Sequenz akustischer Einheiten enthält:
- einen Teilschritt (72) der Bestimmung einer Referenzsequenz (U) symbolischer Einheiten ausgehend von der Zielsequenz (UP), wobei jede symbolische Einheit der Referenzsequenz (U) einer Gruppe von akustischen Einheiten zugeordnet ist; und
- einen Teilschritt (78) des Abgleichs zwischen den der Referenzsequenz (U) zugeordneten akustischen Einheiten und der akustischen Schablone (C).

11. Verfahren nach einem der Ansprüche 1 bis 10,
**dadurch gekennzeichnet, dass** der Auswahlschritt (7) außerdem einen Teilschritt (74) der Segmentierung der akustischen Schablone (C) in Abhängigkeit von der Referenzsequenz (U) enthält.

12. Verfahren nach Anspruch 11, **dadurch gekennzeichnet, dass** der Teilschritt (74) der Segmentierung eine Zerlegung der akustischen Schablone (C) auf eine Basis von Zeiteinheiten enthält.

13. Verfahren nach den Ansprüchen 10 und 11 zusammen genommen, **dadurch gekennzeichnet, dass**, wenn die Schablone segmentiert ist, jedes Segment einer symbolischen Einheit der Referenzsequenz (U) entspricht, und der Teilschritt (78) des Abgleichs den Abgleich jedes Segments der Schablone (C) mit jeder der akustischen Einheiten aufweist, die der entsprechenden symbolischen Einheit zugeordnet sind, die aus der Referenzsequenz (U) stammt.

14. Verfahren nach einem der Ansprüche 10 bis 13,
**dadurch gekennzeichnet, dass** der Teilschritt (78) des Abgleichs die Bestimmung eines optimalen Abgleichs enthält, wie er durch einen so genannten "DTW"-Algorithmus bestimmt wird.

15. Verfahren nach einem der Ansprüche 10 bis 14,
**dadurch gekennzeichnet, dass** der Auswahlschritt (7) außerdem einen Teilschritt (76) der Vorauswahl enthält, der es ermöglicht, für jede symbolische Einheit der Referenzsequenz (U) akustische Kandidat-Einheiten zu bestimmen, wobei der Teilschritt (78) des Abgleichs einen Teilschritt der Endauswahl unter diesen Kandidat-Einheiten bildet.

16. Verfahren nach einem der Ansprüche 1 bis 15,
**dadurch gekennzeichnet, dass** die kontextuellen akustischen Modelle probabilistische Modelle mit beobachtbaren Prozessen mit kontinuierlichen Werten und mit nicht-beobachtbaren Prozessen mit diskreten Werten sind, die die Zustände dieses Prozesses bilden.

17. Verfahren nach einem der Ansprüche 1 bis 15,
**dadurch gekennzeichnet, dass** die kontextuellen akustischen Modelle probabilistische Modelle mit nicht-beobachtbaren Prozessen mit kontinuierlichen Werten sind.

18. Verfahren zur Synthese eines Sprachsignals,
**dadurch gekennzeichnet, dass** es ein Auswahlverfahren nach einem der Ansprüche 1 bis 17 aufweist, wobei die Zielsequenz einem zu synthetisierenden Text entspricht, und das Verfahren außerdem einen Schritt (9) der Synthese einer Sprachsequenz ausgehend von der Sequenz ausgewählter akustischer Einheiten aufweist.

19. Verfahren nach Anspruch 18, **dadurch gekennzeichnet, dass** der Syntheseschritt aufweist:
- einen Teilschritt (92) der Wiedergewinnung, für jede ausgewählte akustische Einheit, eines natürlichen Sprachsignals,
- einen Teilschritt (94) des Glättens der Sprachsignale; und
- einen Teilschritt (96) der Verknüpfung der verschiedenen natürlichen Sprachsignale.

20. Vorrichtung zur Auswahl akustischer Einheiten entsprechend akustischen Realisierungen von symbolischen Einheiten phonologischer Beschaffenheit, **dadurch gekennzeichnet, dass** sie Einrichtungen aufweist, die zur Durchführung eines Auswahlverfahrens nach einem der Ansprüche 1 bis 17 geeignet sind.

21. Vorrichtung zur Synthese eines Sprachsignals,
**dadurch gekennzeichnet, dass** sie Einrichtungen enthält, die zur Durchführung eines Auswahlverfahrens nach einem der Ansprüche 1 bis 17 geeignet sind.

22. Computerprogramm auf einem Datenträger, **dadurch gekennzeichnet, dass** es Anweisungen aufweist, die für die Durchführung eines Auswahlverfahrens nach einem der Ansprüche 1 bis 17 geeignet sind, wenn das Programm in ein EDV-System geladen und dort ausgeführt wird.
